# FASCICULE DE BREVET EUROPEEN

(11) **EP 0 867 892 B1**
(45) Date de publication et mention de la délivrance du brevet: **18.09.2002**
(21) Numéro de dépôt: 98400710.4
(22) Date de dépôt: 26.03.1998
(51) Int. Cl.: H01B 11/10

(54) **Câble destiné à transmettre des données à des fréquences élevées à conducteur protégé par un écran à ruban**
Kabel zur hochfrequenten Datenübertragung mit einem durch eine Bandabschirmung geschützten Leiter
Cable for transmission of data at high frequenca with a conductor shielded by a ribbon

(30) Priorité: 27.03.1997 FR 9703750
(43) Date de publication de la demande: 30.09.1998
(73) Titulaire: Nexans, 75008 Paris (FR)
(72) Inventeur: Bruaux, Jean-Pierre, 51100 Reims (FR); Routa, Gilles, 08200 Sedan (FR)
(74) Mandataire: Feray, Valérie

(56) Documents cités:
- WO-A-95/18454
- FR-A- 956 024

## Description

La présente invention est relative à un câble à au moins un conducteur électrique.

Les transmissions d'informations, notamment de données, s'effectuent à des débits de plus en plus importants, c'est-à-dire à des fréquences de plus en plus élevées. Cette augmentation des performances entraîne des contraintes sur les câbles. En particulier, il est nécessaire d'adapter à cette augmentation la protection des conducteurs contre les perturbations électromagnétiques extérieures.

Les perturbations sont non seulement celles qui proviennent de l'extérieur, mais aussi les perturbations qui ont pour origine les signaux d'au moins un autre conducteur du même câble. Ces dernières perturbations sont généralement dénommées "diaphonie".

Dans ce qui suit on considérera principalement la protection contre les diaphonies à l'intérieur d'un câble. Cependant, l'invention s'applique tant à cette protection contre les diaphonies qu'à la protection contre les perturbations extérieures.

Le document de brevet français FR 956 024 décrit un câble destiné à transmettre des fréquences basses jusqu'à 60Kc/s. L'agencement de ce câble ne permet pas l'élimination de l'écran sur une longueur voulue après déchirement de la gaine.

Le document de brevet international WO 95 18454 se rapporte à une câble à premier ruban enroulé en hélice à recouvrement et à second ruban enroulé de préférence dans le sens contraire.

Pour une telle protection d'un ensemble de conducteur(s) par rapport à un autre on prévoit souvent un ruban conducteur enroulé en hélice autour de chaque ensemble. Il est également possible de disposer un ruban en long ayant ses bords longitudinaux en recouvrement. Un tel ruban en long confère, théoriquement, une meilleure protection à l'égard des signaux à hautes fréquences car la protection augmente quand la longueur de recouvrement diminue ; mais des rubans en long sont difficiles à poser pour des petits diamètres et pour des conducteurs rapprochés. C'est pourquoi quand, dans un même câble, on prévoit deux rubans (ou plus), ces rubans sont habituellement disposés en hélice.

En outre, un écran en hélice peut être disposé de façon régulière autour des conducteurs à protéger. Ainsi, l'impédance du câble est régulièrement distribuée sur sa longueur.

Dans un enroulement en hélice chaque spire est superposée à la précédente. Le ruban ainsi enroulé est difficile à enlever notamment pour effectuer un raccordement à un connecteur. Pour faciliter l'élimination du ruban sur une longueur désirée, on a déjà proposé un filin de déchirement disposé le long du ruban. Pour avoir accès à ce filin, il faut ouvrir le câble sur une longueur d'une dizaine de centimètres. Cette opération n'est pas toujours très simple à mettre en oeuvre, en particulier quand les conducteurs sont de petites dimensions. De plus, certains rubans sont très résistants et très difficiles à déchirer. Il en est ainsi, notamment, des rubans formés d'une feuille d'aluminium sur un support polyester.

L'invention remédie à ces inconvénients.

Elle concerne un câble destiné à transmettre des données à des fréquences élevées comportant au moins un écran de protection d'au moins un conducteur électrique contre les perturbations électromagnétiques extérieures ou contre les perturbations provenant d'autre(s) conducteur(s) dans le même câble, cet écran comprenant un ruban enroulé en hélice entouré par une gaine, caractérisé en ce que, pour éliminer l'écran sur une longueur voulue, après déchirement de la gaine, pour effectuer un raccordement à un connecteur, l'écran comporte, d'une part, un premier ruban enroulé en hélice à déjoint et, d'autre part, un second ruban enroulé dans le même sens et recouvrant les déjoints ainsi que les bords du premier ruban, l'ensemble étant tel que lorsque la gaine est déchirée, le second ruban se déroule de lui-même, et, ensuite, le premier ruban se libère.

De préférence, le ruban extérieur présente également un déjoint.

Ainsi, quand on ouvre la gaine d'un câble équipé d'un tel écran, le ruban extérieur se déroule de lui-même et, ensuite, le ruban intérieur se libère. Il n'y a donc aucune difficulté à éliminer l'écran sur une longueur voulue afin d'effectuer un raccordement à un connecteur.

Il n'est pas nécessaire de prévoir de filin de déchirement.

En outre avec l'invention, le câble garde une bonne flexibilité, contrairement à un câble comprenant un écran à ruban enroulé en hélice à spires superposées.

Dans le mode de réalisation préféré, chaque ruban présente un support isolant, par exemple en polyester, et une couche métallique, par exemple en aluminium, et les rubans sont disposés de façon telle que les couches métalliques soient en contact. De cette manière, on obtient une protection efficace contre les perturbations à hautes fréquences car les ouvertures pour les ondes extérieures sont minimisées.

Selon une caractéristique avantageuse, la largeur du second ruban est sensiblement égale à la largeur du premier ruban.

Le câble selon l'invention peut en outre comporter au moins deux ensembles de conducteur(s), chaque ensemble de conducteur(s) étant protégé par un écran à deux rubans.

D'autres caractéristiques et avantages de l'invention apparaîtront avec la description de certains de ses modes de réalisation, celle-ci étant effectuée en se référant à la figure unique ci-annexée qui est un schéma en coupe d'un câble conforme à l'invention.

Dans l'exemple, on prévoit un câble comportant deux paires, ou deux quartes, de conducteurs. Une quarte est un ensemble de 4 conducteurs.

Ces conducteurs sont destinés à transmettre des fréquences élevées jusqu'à 500 MHz, voire 1 GHz.

Chaque paire, ou chaque quarte, est protégée par un écran conducteur destiné à s'opposer à la diaphonie ainsi qu'à protéger chaque paire ou chaque quarte contre les perturbations extérieures.

Comme représenté sur la figure, l'écran comporte un premier ruban 12 enroulé en hélice autour d'une paire de conducteurs 10. Ce premier ruban 12 est enroulé à déjoint, c'est-à-dire que les spires successives 12₁, 12₂, ... etc. ne se recouvrent pas mais ménagent un intervalle 14₁, 14₂ ... etc., qui, dans l'exemple, a une largeur égale à environ la moitié de la largeur 1 du ruban.

Le ruban 12 est formé d'un support 16 en polyester et d'une couche 18 d'aluminium. La couche 18 est tournée vers l'extérieur.

L'écran comprend, en outre, un second ruban 20 destiné à couvrir les déjoints 14₁, 14₂. Il est donc enroulé en hélice. Le sens de l'enroulement est le même que celui du ruban 12. De préférence, ce ruban 20 présente également des déjoints 22₁, 22₂ ... etc.

Le ruban 20 est, comme le ruban 12, formé d'un substrat 20₁ en polyester et d'une couche métallique 20₂ en aluminium. La couche 20₂ d'aluminium est tournée vers l'intérieur. De cette manière, cette couche métallique 20₂ entre en contact avec la couche métallique extérieure 18 du ruban 12. Le ruban 20 peut être identique au ruban 12.

Quand la gaine (non représentée) du câble est déchirée, le ruban extérieur 20 se libère de lui-même. Il en résulte que le ruban intérieur 12 se libère également une fois qu'il a été dégagé du ruban 20. Cette propriété facilite le découpage de l'écran quand on désire effectuer une connexion.

Par ailleurs, en comparaison avec un câble enroulé en hélice avec spires superposées, l'écran est plus souple.

Le contact métallique entre le ruban extérieur et le ruban intérieur assure une bonne protection pour les fréquences élevées, les dimensions des ouvertures de l'écran étant minimisées.

Quand un écran est éliminé sur une partie de la longueur il est cependant nécessaire de raccorder l'écran restant du câble à des écrans d'autres câbles ou à une connexion de masse. A cet effet, on prévoit soit un fil de continuité (non représenté) sous la gaine du câble, soit une tresse qui recouvre l'ensemble des paires ou des quartes blindées, soit tout autre moyen classique.

## Revendications

1. Câble destiné à transmettre des données à des fréquences élevées comportant au moins un écran de protection d'au moins un conducteur électrique contre les perturbations électromagnétiques extérieures ou contre les perturbations provenant d'autre(s) conducteur(s) dans le même câble, cet écran comprenant un ruban enroulé en hélice entouré par une gaine, **caractérisé en ce que**, pour éliminer l'écran sur une longueur voulue, après déchirement de la gaine, pour effectuer un raccordement à un connecteur, l'écran comporte, d'une part, un premier ruban (12) enroulé en hélice à déjoint et, d'autre part, un second ruban (20) enroulé dans le même sens et recouvrant les déjoints (141, 142) ainsi que les bords du premier ruban, l'ensemble étant tel que lorsque la gaine est déchirée, le second ruban se déroule de lui-même, et, ensuite, le premier ruban se libère.

2. Câble selon la revendication 1, **caractérisé en ce que** le déjoint (14₁, 14₂) du premier ruban conducteur est environ la moitié de la largeur de ce ruban.

3. Câble selon la revendication 1 ou 2, **caractérisé en ce que** la largeur du second ruban (20) est sensiblement égale à la largeur du premier ruban (12).

4. Câble selon l'une quelconque des revendications précédentes, **caractérisé en ce que** chacun des rubans présente un support en matière plastique, par exemple en polyester, et une couche métallique, par exemple en aluminium.

5. Câble selon la revendication 4, **caractérisé en ce que** les couches métalliques (18, 20₂) des deux rubans sont en contact.

6. Câble selon l'une quelconque des revendications précédentes, **caractérisé en ce que** le second ruban (20) présente également un déjoint (22₁, 22₂).

7. Câble selon l'une quelconque des revendications précédentes, **caractérisé en ce qu'**il comporte au moins deux ensembles de conducteur(s), et en ce chaque ensemble de conducteur(s) est protégé par un écran à deux rubans.

## Patentansprüche

1. Kabel, das zur Übertragung von Daten mit hohen Frequenzen ausgelegt ist, das mindestens eine Schutzabschirmung für mindestens einen elektrischen Leiter gegen äußere elektromagnetische Störungen oder gegen Störungen, die von (einem) andere(n) Leiter(n) im gleichen Kabel herrühren, aufweist, wobei die Abschirmung ein spiralförmig gewickeltes, von einer Umhüllung umgebenes Band aufweist, **dadurch gekennzeichnet, daß** zur Entfernung der Abschirmung über eine festgelegte Länge nach dem Einreißen der Umhüllung zur Durchführung einer Verbindung mit einem Verbindungsteil die Abschirmung einerseits ein erstes, mit Zwischenabständen spiralförmig gewickeltes Band (12) und andererseits ein zweites, in gleicher Richtung gewickeltes Band (20), das die Zwischenabstände (14₁, 14₂) sowie die Ränder des ersten Bandes bedeckt, aufweist, wobei die Gesamtheit so ist, daß sich das zweite Band bei Einreißen der Umhüllung von selbst entrollt und sich anschließend das erste Band ablöst.

2. Kabel nach Anspruch 1, **dadurch gekennzeichnet, daß** der Zwischenabstand (14₁, 14₂) des ersten Bandleiters ungefähr die Hälfte der Breite dieses Bandes beträgt.

3. Kabel nach Anspruch 1 oder 2, **dadurch gekennzeichnet, daß** die Breite des zweiten Bandes (20) im wesentlichen der Breite des ersten Bandes (12) entspricht.

4. Kabel nach einem der vorhergehenden Ansprüche, **dadurch gekennzeichnet, daß** die Bänder jeweils einen Träger aus Kunststoff, beispielsweise aus Polyester, und eine Metallschicht, beispielsweise aus Aluminium, aufweisen.

5. Kabel nach Anspruch 4, **dadurch gekennzeichnet, daß** die Metallschichten (18, 20₂) der beiden Bänder in Kontakt sind.

6. Kabel nach einem der vorhergehenden Ansprüche, **dadurch gekennzeichnet, daß** das zweite Band (20) ebenfalls eine Zwischenabstand (22₁, 22₂) aufweist.

7. Kabel nach einem der vorhergehenden Ansprüche, **dadurch gekennzeichnet, daß** es mindestens zwei Gesamtheiten von Leiter(n) aufweist und dadurch daß jede Gesamtheit von Leiter(n) durch eine Abschirmung aus zwei Bändern geschützt ist.

## Claims

1. A cable for transmitting data at high frequencies, including at least one screen for protecting at least one electrical conductor against external electromagnetic interference or against interference from other conductors in the same cable, said screen comprising a tape wound in a helix surrounded by a sheath, **characterized in that**, to eliminate a required length of the screen, after tearing the sheath, to make a connection to a connector, the screen includes, on the one hand, a first tape (12) wound in a helix with gaps between the turns and, on the other hand, a second tape (20) wound in the same direction and overlapping the gaps (14₁, 14₂) between the turns and the edges of the first tape, the combination being such that when the sheath is torn the second tape unwinds of its own accord and the first tape is then released.

2. A cable according to claim 1, **characterized in that** the gaps (14₁, 14₂) between turns of the first conducted tape are about half the width of the tape.

3. A cable according to claim 1 or claim 2, **characterized in that** the width of the second tape (20) is substantially equal to the width of the first tape (12).

4. A cable according to any preceding claim, **characterized in that** each of the tapes has a plastics material, for example polyester, support and a metal, for example aluminium, layer.

5. A cable according to claim 4, **characterized in that** the metal layers (18, 20₂) of the two tapes are in contact.

6. A cable according to any preceding claim, **characterized in that** the second tape (20) also has gaps (22₁, 22₂) between turns.

7. A cable according to any preceding claim, **characterized in that** it includes at least two sets of conductors and each set of conductors is protected by a screen comprising two tapes.
